# EUROPÄISCHE PATENTSCHRIFT

(11) **EP 0 441 365 B1**
(45) Veröffentlichungstag und Bekanntmachung des Hinweises auf die Patenterteilung: **25.08.1993**
(21) Anmeldenummer: 91101667.3
(22) Anmeldetag: 07.02.1991
(51) Int. Cl.: B65C 3/16, B67B 5/03

(54) **Verfahren zum Aufbringen von Etiketten auf Behälter oder dergleichen sowie zugehörige Etikettiervorrichtung**
Method and device for applying labels to containers or similar objects
Procédé et dispositif pour appliquer des étiquettes sur des récipients ou supports similaires

(30) Priorität: 09.02.1990 DE 4003896
(43) Veröffentlichungstag der Anmeldung: 14.08.1991
(73) Patentinhaber: Etifix Etikettiersysteme GmbH, D-72661 Grafenberg (DE)
(72) Erfinder: Dudzik, Winfried, W-7441 Neckartailfingen (DE)
(74) Vertreter: Gleiss, Alf-Olav, Dr.jur. Dipl.-Ing.

(56) Entgegenhaltungen:
- EP-A- 0 052 045
- DE-A- 1 511 904
- GB-A- 952 231
- US-A- 3 653 176
- US-A- 4 192 703

## Beschreibung

Die Erfindung betrifft ein Verfahren sowie eine Vorrichtung zum Aufbringen von Etiketten für Behälter, wobei auf der Mantelfläche des Behälters ein erstes und in bestimmter Relativstellung zu diesem mindestens ein zweites Etikett befestigt wird und das Aufbringen des ersten Etiketts unter Drehung des Behälters um seine Hochachse erfolgt.

Für das Aufbringen von Etiketten auf Behälter, insbesondere Flaschen, sind eine Vielzahl von Verfahren und Vorrichtungen bekannt. Diese Etikettiervorrichtungen weisen für die verschiedenen Verfahrensschritte entsprechende Einrichtungen auf. So ist eine Behälterdrehstation zum tangentialen Zuführen und Anbringen eines ersten Etiketts vorgesehen und für das Anbringen eines weiteren Etiketts eine zweite Bearbeitungsstation ausgebildet, so daß der Behälter beim Transport durch die einzelnen Bearbeitungsstation mit den gewünschten Etiketten versehen werden kann. In diesen Bearbeitungsstationen ist stets ein Ausrichten der Behälter erforderlich, um die Etiketten in gewünschter Relativstellung zueinander anbringen zu können und um gegebenenfalls eine Ausrichtung der Etiketten gegenüber dem Behälter vorzunehmen. Die bekannten Einrichtungen weisen einen relativ komplizierten und aufwendigen und damit auch teuren Aufbau auf; es sind entsprechend viele Verfahrensschritte durchzuführen.

Aus der GB-A 952 231 gehen ein Verfahren der und eine Vorrichtung eingangs genannten Art hervor, wobei einem sich in Drehung befindlichen Behälter ein erstes Etikett zugeführt wird. Anschließend wird dann der Behälter in eine andere Ortsposition, nämlich in eine andere Bearbeitungsstation, transportiert, wo er ein zweites Etikett erhält.

Der Erfindung liegt daher die Aufgabe zugrunde, ein möglichst einfaches Verfahren zum Aufbringen von Etiketten auf gegebenenfalls zu verschließende Behälter anzugeben. Ferner besteht die Aufgabe der Erfindung darin, eine einfache und kompakte Konstruktion einer Etikettiervorrichtung für gegebenenfalls zu verschließende Behälter anzugeben.

Diese Aufgabe wird erfindungsgemäß dadurch gelöst, daß die Drehbewegung des Behälters in der Ortsposition, in der das erste Etikett angebracht wurde, in vorbestimmbarer Winkelstellung gestoppt wird und daß in dieser Ortsposition das zweite Etikett zugeführt wird. Mithin wird in einer ersten Bearbeitungsstation das erste Etikett tangential dem sich drehenden Behälter zugeführt und dabei auf die Mantelfläche des Behälters aufgebracht. Ist dieses erfolgt, so verbleibt der Behälter in derselben (ersten) Bearbeitungsstation, wobei jedoch die Drehbewegung gestoppt, mithin eine Halteposition eingenommen wird. In dieser Halte- bzw. Stopposition erfolgt dann die Zuführung und Anbringung des zweiten Etiketts, so daß -gegenüber den bekannten Verfahren- zwischen dem Aufbringen des ersten und des zweiten Etiketts kein Behältertransport in eine weitere Bearbeitungsstation notwendig ist. Die Zahl der Verfahrensschritte verkleinert sich daher; auch sinkt die zur Etikettierung erforderliche Zeit, so daß pro Zeiteinheit eine größere Menge von Behältern mit Etiketten versehen werden kann. Die Zuführung des ersten und des zweiten Etiketts in einer Bearbeitungsstation läßt überdies eine besonders exakte Etikettenanordnung zu.

Nach einer Weiterbildung der Erfindung ist vorgesehen, daß die Zuführung des zweiten Etiketts in radialer Richtung zum Behälter erfolgt. Mithin ist für das erste Etikett eine tangentiale Zufuhrung und für das zweite Etikett eine radiale Zuführung vorgesehen. Bevorzugt wird der Behälter unter Beibehaltung der vorbestimmten Winkelstellung in eine weitere, zweite Bearbeitungsstation zum im wesentlichen vollflächigen Anpressen des zweiten Etiketts bewegt. In der ersten Bearbeitungsstation werden dem Behälter daher beide Etiketten zugeordnet, wobei -wie gesagt- eine sehr genaue Etikettenausrichtung zueinander bzw. zum Behälter möglich ist, da der Behälter erfindungsgemäß dabei in der einen Bearbeitungsstation verbleibt. Die Zuordnung der beiden Etiketten kann durch den Transport in die zweite Bearbeitungsstation nicht mehr beeinflußt werden, so daß das dort erfolgende vollflächige Anpressen lediglich dem Zweck einer guten Etikettenhaftung dient. Da in der zweiten Bearbeitungsstation bevorzugt der als Flasche ausgebildete Behälter mit einer Kapsel versehen wird, kann dort gleichzeitig das vollflächige Anpressen vorgenommen werden, so daß die vordergründig zum Anrollen der Kapsel notwendige zweite Bearbeitungsstation quasi als zusätzlichen Verfahrensschritt das Anpressen des zweiten Etiketts ermöglicht. Dabei kann das Anpressen gleichzeitig mit dem Anbringen der Kapsel vorgenommen werden. Anstelle des Anrollens der Kapsel kann diese auch aufgeschrumpft werden.

Der Behälter führt aus seiner in der ersten Bearbeitungsstation eingenommenen Stopposition zum Überführen in die zweite Bearbeitungsstation eine translatorische Bewegung aus. Mithin verbleibt er dabei in seiner vorbestimmten Winkelstellung, so daß keine erneute Ausrichtung zum vollflächigen Anpressen erforderlich ist.

Insbesondere ist vorgesehen, daß bei der Drehbewegung des Behälters -also in der ersten Bearbeitungsstation- auf der Vorder- und Rückseite des Behälters jeweils ein Teil des ersten Etiketts aufgebracht wird. Dies ist insbesondere bei Flaschen, vorzugsweise Weinflaschen, oftmals erforderlich. Insbesondere wird zuerst auf der Rückseite des Behälters ein Rückenetikett und dann auf der Vorderseite ein Rumpfetikett befestigt. Dies kann jedoch auch umgekehrt erfolgen, das heißt, daß zunächst auf der Vorderseite ein Rumpfetikett und dann auf der Rückseite ein Rückenetikett aufgebracht wird. Das Aufbringen wird vorzugsweise mittels vorschubgesteuertem Etikettenbandträger durchgeführt. Hierbei sind die einzelnen Etiketten lösbar mit dem Etikettenbandträger verklebt, wobei ein Rückenetikett mit einem Rumpfetikett alterniert. Der Etikettenbandträger wird über eine Spendekante gezogen, wobei sich das entsprechende Etikett löst und vom sich drehenden Behälter übernommen wird.

Das bereits erwähnte zweite Etikett ist vorzugsweise ein Brustetikett, das auf den als Flasche ausgebildeten Behälter aufgebracht wird.

Bei dem Verfahren wird insbesondere derart vorgegangen, daß ein erster Sensor den Einlauf des Behälters in die erste Bearbeitungsstation (Behälterdrehstation) erfaßt und dort die Drehbewegung einleitet.

Um eine definierte Lage des Etiketts bzw. der Etiketten auf den Behälter zu erzielen, wird in Abhängigkeit von der Drehgeschwindigkeit des Behälters der Vorschubzeitpunkt des Etikettenbandträgers gesteuert.

Für eine Relativausrichtung der Etiketten untereinander kann die Position des ersten Etiketts auf dem Behälter ermittelt werden. Dies ist insbesondere durch Etikettenabtastung möglich. Dabei ist es nicht erforderlich, daß diese Etikettenabtastung auf dem Behälter erfolgt, sondern es kann alternativ auch vorgesehen sein, daß die Abtastung an einer Spendeeinrichtung durchgeführt wird, die die Ablösung des ersten Etiketts vom Etikettenbandträger bewirkt und daher die bereits erwähnte Spendekante aufweist. Dies ist möglich, weil die einzelnen Etiketten auf dem Etikettenbandträger in definierter Position und in gleichmäßigem Abstand zueinander angeordnet sind, so daß insbesondere mittels Zeitsteuerung eine Positionierung erfolgen kann. Insofern lassen sich Rücken- und Rumpfetikett über die Zuführzeit positionsgerecht zueinander auf dem Behälter anordnen, wobei der Zuführzeitpunkt von der Etikettenabtastung bei der Zuführung des Rückenetiketts gestartet wird. Ist das Rückenetikett auf den Behälter übertragen, so stoppt der Etikettenbandträger seine Vorschubbewegung so lange, bis die an der Zeitsteuerung vorgegebene Zeitspanne abgelaufen ist. Durch den Zeitablauf wird die Bewegung des Etikettenbandträgers erneut gestartet, so daß in zugeordneter Position das Rumpfetikett auf den Behälter übertragen wird. Entsprechendes gilt für das Aufbringen des zweiten Etiketts, das heißt, ist das erste Etikett aufgebracht, das sich aus mehreren Teil-Etiketten zusammensetzen kann (wie zum Beispiel Rückenetikett und Rumpfetikett), so sorgt die Zeitsteuerung dafür, daß das zweite Etikett im richtigen Moment und damit positionsgerecht übertragen wird. Bei der Zeitsteuerung ist es stets erforderlich, die Größe der Drehgeschwindigkeit zu berücksichtigen.

Alternativ ist es jedoch auch möglich, daß die Positionserfassung des ersten Etiketts mittels eines zweiten Sensors vorgenommen wird. Dieser erfaßt "direkt" -also nicht über eine Zeitsteuerung- die Position des ersten Etiketts. Dies kann beispielsweise durch direkte Abtastung an dem Behälter erfolgen oder aber auch berührungslos, insbesondere durch optische Abtastung. Überdies kann der zweite Sensor zusätzlich oder alternativ eine Behältermarkierung erfassen. Insofern ermöglicht er durch die Abtastung einer Behältermarkierung eine Relativausrichtung der Etiketten zum Behälter. Diese Relativausrichtung kann sowohl beim ersten als auch beim zweiten Etikett vorgesehen sein. Es ist jedoch auch möglich, daß die Behältermarkierung lediglich für die Positionierung des ersten Etiketts relativ zum Behälter herangezogen wird und daß dann das ersten Etikett eine Bezugsmarke für das Anbringen des zweiten Etiketts bildet.

Die Behältermarkierung kann beispielsweise als Vorsprung oder Vertiefung ausgebildet sein. Es ist jedoch auch möglich, daß ein bereits am Behälter angeordnetes Teil, zum Beispiel die bereits erwähnte Kapsel, eine Markierung aufweist, die den Bezugspunkt für das erste und/oder das zweite Etikett bildet. Neben der Kapsel sind selbstverständlich auch andere separate, am Behälter bereits vor der Etikettierung angeordnete Teile als Markierungsträger geeignet.

Zur Steuerung der einzelnen Verfahrensschritte ist vorgesehen, daß der Behälter die erste Bearbeitungsstation verläßt, wenn ein dritter Sensor das erfolgte Anheften des zweiten Etiketts erfaßt hat. Nach einer Weiterbildung der Erfindung ist in der zweiten Bearbeitungsstation ein vierter Sensor vorgesehen, der den Einlauf des Behälters sensiert.

Die Erfindung betrifft ferner eine Vorrichtung zum Aufbringen von Etiketten auf Behälter, mit einer Behältertransporteinrichtung, einer Behälterdrehstation zum tangentialen Zuführen und Anbringen eines ersten Etiketts und einer Zuführ- sowie Andrückvorrichtung für mindestens ein zweites Etikett, dadurch gekennzeichnet, daß Behälterdrehstation und Zuführeinrichtung eine Bearbeitungsstation bilden und die Behälterdrehstation den Behälter zwischen sich aufnehmende, die Drehbewegung bewirkende Andrückrollen aufweist, die durch Anhalten die Drehbewegung des Behälters positionsgenau stoppen und wobei in dieser Stop-Position dann die Zuführeinrichtung das zweite Etikett auf den Behälter aufbringt. Somit ist nicht für das Aufbringen eines jeden Etiketts eine Bearbeitungsstation erforderlich, wodurch die Vorrichtung eine kleine Baugroße und eine einfache Konstruktion erhält. Überdies nimmt die Zahl der Verfahrensschritte ab, wobei aufgrund der einen Bearbeitungsstation eine besonders exakte Etikettenpositionierung möglich ist, da zwischen den Etikettenübertragungsvorgängen keine Behälterbewegung erfolgt. Insofern ist auch ein erneutes Behälterausrichten nicht notwendig.

Nach einem bevorzugten Ausführungsbeispiel ist die Behältertransporteinrichtung als Gliederkettenband, insbesondere Metallgliederkettenband, ausgebildet. Dieses Gliederkettenband ist nach Art eines Förderbands mit Obertrum und Untertrum angeordnet, so daß die auf ihm stehenden Behälter mitgenommen werden. Das Gliederkettenband ist durchgehend, also unabhängig vom gerade vorliegenden Verfahrensschritt, in Betrieb, so daß ein Stopp eines Behälters in einer Bearbeitungsstation nur durch sein "Einfangen" möglich ist, wobei dann das Gliederkettenband an der Standfläche des Behälters entlangrutscht.

Ein derartiges "Einfangen" ist daher auch in der Behälterdrehstation vorgesehen, wo der Behälter zwischen die Drehbewegung bewirkende Andruckrollen aufgenommen wird.

Beim zweiten Etikett ist vorgesehen, daß dieses zunächst in einer entsprechenden Spendeeinrichtung vom zugehörigen Etikettenbandträger gelöst und dann einer Vakuumeinrichtung übergeben wird, die es dem Behälter zuführt. Diese Vakuumeinrichtung bewegt sich radial auf den Behälter zu, so daß die dem Unterdruck abgewandte, eine Klebebeschichtung aufweisende Seite des Etiketts auf den entsprechenden Mantelflächenabschnitt des stillstehenden Behälters trifft. Damit haftet das zweite Etikett mit einer Teilfläche am Behälter. Anstelle der Vakuumeinrichtung ist auch der Einsatz einer elektrostatisch wirkenden Haltevorrichtung möglich.

Insbesondere ist vorgesehen, daß die zweite Bearbeitungsstation eine Andrückvorrichtung für das zweite Etikett aufweist, die die gesamte Etikettfläche andrückt. Für das Anrollen der Kapsel weist die zweite Bearbeitungsstation eine Kapselaufbringvorrichtung auf.

Alternativ kann die zweite Bearbeitungsstation auch eine Kapselschrumpfstation für den als Flasche ausgebildeten Behälter aufweisen.

Die Erfindung wird anhand der Zeichnung näher erläutert und zwar zeigt:
- Figur 1: eine Draufsicht auf eine Etikettiervorrichtung und
- Figur 2: eine Seitenansicht der Vorrichtung der Figur 1.

Die Etikettiervorrichtung 1 der Figuren 1 und 2 weist eine Behältertransporteinrichtung 2 auf und besitzt ein Gliederkettenband 3, das nach Art eines Förderbands aufgebaut ist. Es weist ein Obertrum 4 und ein Untertrum 5 auf. Das Obertrum 4 dient als Aufstellfläche für Behälter 6, die als Flaschen 7 ausgebildet sind. Mithin transportiert das Obertrum 4 die Flaschen 7 in Richtung des Pfeiles 9 (Figur 1), während das Untertrum 5 innerhalb eines Hohlprofils 8 der Behältertransporteinrichtung 2 zurückgeführt wird.

Mit Stelleinrichtungen 10 läßt sich die Transportbahnbreite a der Behältertransporteinrichtung 2 einstellen. Die Transportbahnbreite a wird von Seitenwänden 11 begrenzt.

Im Einlaufbereich 12 der Etikettiervorrichtung 1 ist eine Vereinzelungsvorrichtung 13 vorgesehen, die mit einem, an einer Achse 14 angelenkten Schwenkhebel 15 in den Bereich des Gliederkettenbands 3 ragt. Der Schwenkhebel 15 weist an seinem freien Ende eine Rückhaltenase 16 auf, gegen die sich im Sperrzustand der Vereinzelungsvorrichtung 13 die jeweils vorderste Flasche 7 einer Warteschlange anlegt. Da das Gliederkettenband 3 während des Betriebs der Etikettiervorrichtung 1 stetig umläuft, rutscht es über die Standflächen der Flaschen 7, sofern keine Freigabe durch die Vereinzelungsvorrichtung 13 erfolgt. Zur Freigabe ist eine Kolben/Zylinder-Einheit 17 vorgesehen, dessen Kolbenstange 18 am Schwenkhebel 15 angreift. Die Kolben/Zylinder-Einheit 17 wird von einer nicht dargestellten Steuereinrichtung der Etikettiervorrichtung 1 betrieben.

Die Etikettiervorrichtung 1 weist eine erste Bearbeitungsstation 19 und eine zweite Bearbeitungsstation 20 auf. Die erste Bearbeitungsstation 19 ist als Behälterdrehstation 21 ausgebildet. Hierzu ist eine Antriebsgummirolle 22 vorgesehen, die mit einem Teil ihrer Mantelfläche 23 in den Bereich des Gliederkettenbands 3 ragt. Ein nicht dargestellter Antrieb der Antriebsgummirolle 22 wird von der Steuereinrichtung ein- bzw. ausgeschaltet. Ferner läßt die Steuereinrichtung eine Drehzahlverstellung der Antriebsgummirolle 22 zu.

Auf der der Antriebsgummirolle 22 gegenüberliegenden Seite des Gliederkettenbands 3 sind zwei Gegendruckrollen 24 vorgesehen, die an parallel zueinander beabstandeten Gabelarmen 25 einer Gabel 26 gelagert sind. Die Gabel 26 weist seitlich einen Führungsschlitten 27 auf, der auf einer gestellfesten Führungsstange 28 verschieblich gelagert ist. Am Führungsschlitten 27 greift eine Kolbenstange 29 einer weiteren Kolben/Zylinder-Einheit 30 an. Die Kolben/Zylinder-Einheit 30 wird von der Steuereinrichtung angesteuert.

Die der ersten Bearbeitungsstation 19 zuzuführenden Etiketten (Teil-Etiketten) sind auf einem Etikettenbandträger 31 angeordnet. Sie werden von diesem Etikettenbandträger 31 mittels einer Spendeeinrichtung 32 abgelöst und dann -wie noch näher ausgeführt wird- auf die Flaschen übertragen. Auf dem Etikettenbandträger sind Rück- und Rumpfetiketten für die Flaschen alternierend und im gleichen Abstand zueinander angeordnet. Der Etikettenbandträger ist -von einer Vorratsrolle 33 kommend- um eine Umlenkrolle 34 herumgeführt und läuft von dort parallel zu einem Leitblech 35. Dies bildet an einem Ende eine Spendekante 36, um die der Etikettenbandträger derart herumgeführt ist, daß er parallel zur anderen Seite des Leitblechs 35 zurückläuft, über eine weitere Umlenkrolle 37 geführt ist und zu einem Etikettenvorzug 38 gelangt. An den Etikettenvorzug 38 schließt sich eine Aufwickeleinrichtung 39 an.

Der Etikettenvorzug 38 besteht aus einer Antriebsrolle 40, die von einer Gegendruckrolle 41 beaufschlagt wird. Die Gegendruckrolle 41 ist federbeaufschlagt; ihre Druckkraft läßt sich auf den jeweils erforderlichen Wert genau einstellen. Zwischen Antriebsrolle 40 und Gegendruckrolle 41 ist der Etikettenbandträger 31 klemmend aufgenommen.

Die Aufwickeleinrichtung 39 weist einen Teller 42 auf, von dem drei, in gleichem Winkelabstand zueinander angeordnete Finger 43 ausgehen, auf denen das Ende des Etikettenbandträgers 31 aufgewickelt wird.

Im Bereich der Spendekante 36 ist eine Etikettenabtastung 44 vorgesehen. Diese weist einen Doppelhebel 45 auf, dessen einer Arm 46 eine Abtastrolle 47 trägt, die mit dem am Leitblech 35 entlanggeführten Etikettenbandträger 31 bzw. den dort aufgebrachten Etiketten zusammenwirkt und deren anderer Arm 48 von einer Druckfeder 49 derart beaufschlagt ist, daß die Abtastrolle 47 in Richtung auf das Leitblech 35 gedrückt wird. Im freien Endbereich des Arms 48 ist eine Kontaktschraube 50 vorgesehen, die mit einem Gegenkontakt 51 zusammenwirkt. Die Etikettenabtastung 44 ist in der Lage, Anfang und Ende jedes auf dem Etikettenbandträger 31 angeordneten Etiketts zu erfassen, da durch die Dicke des Etiketts der Doppelhebel 45 verschwenkt wird, so daß die Kontaktschraube 50 zum Gegenkontakt 51 eine elektrische Verbindung herstellt. Ist kein Etikett vorhanden (Zwischenraum zwischen den Rücken- und Rumpfetiketten), so nimmt der Doppelhebel 45 aufgrund der Druckfeder 49 eine Stellung ein, bei der die Kontaktschraube 50 vom Gegenkontakt 51 abgehoben ist.

Während das auf dem Etikettenbandträger 31 angeordnete Rücken- und Rumpfetikett zusammen ein erstes Etikett bildet, ist ein weiterer Etikettenbandträger 52 vorgesehen, auf dem ein zweites Etikett angeordnet ist, das den Flaschen 7 ebenfalls in der ersten Bearbeitungsstation 19 mittels einer Zuführeinrichtung 81 zugeführt wird. Hierzu wird der von einer Vorratsrolle 53 stammende Etikettenbandträger 52 um eine Umlenkrolle 54 herumgeführt und passiert eine weitere Etikettenabtastung 55, die -wie bei der Etikettenabtastung 44 bereits beschriebenebenfalls einen Doppelhebel 56, eine Abtastrolle 57, eine Kontaktschraube 58 und einen Gegenkontakt 59 usw. aufweist.

Der die Etikettenabtastung 55 verlassende Etikettenbandträger 52 ist um zwei Umlenkrollen 60 und 61 herumgeführt und gelangt in Parallelanordnung zu einem Leitblech 62, dessen Endbereich eine Spendekante 63 einer weiteren Spendeeinrichtung 82 bildet. Der Etikettenbandträger 52 ist um die Spendekante 63 herumgeführt und verläuft im Zuge seiner weiteren Bahn parallel zur anderen Seite des Leitblechs 62 und von dort zu einer Umlenkrolle 64 sowie nachfolgend zu einem Etikettenvorzug 65, der entsprechend wie der Etikettenvorzugs 38 aufgebaut ist. Der zwischen einer Antriebsrolle 66 und einer federvorgespannten Gegendruckrolle 67 eingeklemmte Etikettenbandträger 52 gelangt dann schließlich zu einer Aufwickeleinrichtung 68, die -entsprechend der Aufwickeleinrichtung 39- einen Teller 69 aufweist, der mit Fingern 70 versehen ist.

Die Spendekante 63 liegt im Wirkungsbereich einer Etikettenübertragungseinrichtung 71, die einen Schwenkhebel 72 aufweist. Dieser wird durch die Steuereinrichtung von einer Kolben/Zylinder-Einheit 73 angetrieben. Am freien Ende des Schwenkhebels 72 ist eine Vakuumeinrichtung 74 vorgesehen, die mit (nicht dargestellt) Fangstiften versehen ist. Hierdurch kann ein durch die Spendekante 73 von dem Etikettenbandträger 52 gelöstes, zweites Etikett auf die Fangstifte auftreffen und von der Vakuumeinrichtung 74 angesaugt und gehalten werden und dann durch Verschwenken des Schwenkhebels 72 auf die Mantelfläche einer in der ersten Bearbeitungsstation 19 befindlichen Flasche 7 übertragen werden.

Da die zweite Bearbeitungsstation 20 in Richtung des Pfeils 9 gegenüber der ersten Bearbeitungsstation 19 versetzt liegt, muß das Gliederkettenband 3 ein Flaschentransport zwischen den beiden Stationen vornehmen. Die zweite Bearbeitungsstation 20 weist eine Kapselaufbringvorrichtung 75 auf, die verstellbar von einem Halter 76 getragen ist. Sie dient dazu, an den Hals der Flasche 7 eine Kapsel anzurollen. Unter "Kapsel" ist unter anderem eine den Korken von Weinflaschen überfangende Abdeckung zu verstehen.

Ferner weist die zweite Bearbeitungsstation 20 eine seitlich des Gliederkettenbands 3 gelegene Andrückvorrichtung 77 für das zweite Etikett auf. Die Andrückvorrichtung 77 liegt auf der gleichen Seite des Gliederkettenbands 3 wie die Etikettenübertragungseinrichtung 71, die der ersten Bearbeitungsstation 19 zugeordnet ist. Eine Kolben/Zylinder-Einheit 78, die ebenfalls von der Steuereinrichtung betrieben wird, läßt eine Linearbewegung eines Andrückkissens 79 zu, das eine V-förmig gestaltete Andrückfläche 80 aufweist.

Die erfindungsgemäße Etikettiervorrichtung arbeitet folgendermaßen:

Mittels der Behältertransporteinrichtung 2 werden die als Flaschen 7 ausgebildeten Behälter 6 bis zur Vereinzelungsvorrichtung 13 transportiert. Befindet sich diese in ihrem Sperrzustand, so ragt die Rückhaltenase 16 in den Transportweg, so daß die entsprechend angrenzende Flasche 7 am Weitertransport gehindert ist. Dies führt zu einem Durchrutschen des Gliederkettenbands 3 entlang der Standfläche der zurückgehaltenen Flaschen 7.

Soll eine Etikettierung einer Flasche 7 erfolgen, so aktiviert die Steuereinrichtung die Kolben/Zylinder-Einheit 17, wodurch der Schwenkhebel 15 verschwenkt und die Rückhaltenase 16 die erste der wartenden Flaschen freigibt. Hierdurch bewegt sich diese auf dem Gliederkettenband 3 in Richtung des Pfeils 9. Nach dem Passieren der Flasche 7 schwenkt der Schwenkhebel 15 der Vereinzelungsvorrichtung 13 zurück, so daß nachfolgende Flaschen 7 an einem Transport gehindert sind.

Der Einlauf der transportierten Flasche 7 in die erste Bearbeitungsstation 19 wird von einem ersten Sensor der Steuereinrichtung erfaßt. Dieser löst die Kolben/Zylinder-Einheit 30 aus, wodurch die Gabel 26 in Richtung auf die Antriebsgummirolle 22 bewegt wird. Hierdurch wird die Flasche 7 zwischen der Antriebsgummirolle 22 und den Gegendruckrollen 24 klemmend aufgenommen. Die Flasche 7 wird um ihre Hochachse in Drehbewegung versetzt. Die Drehgeschwindigkeit richtet sich nach der Antriebsgeschwindigkeit der Antriebsgummirolle 22. Nunmehr wird von der Steuereinrichtung der Etikettenvorzug 38 in Betrieb genommen, wodurch der Etikettenbandträger 31 derart transportiert wird, daß an der Spendekante 36 ein Rückenetikett abgelöst und tangential auf den eine Rückseite bildenden Teil der Mantelfläche der Flasche übertragen. Durch die Antriebsgummirolle 22 sowie die Gegendruckrollen 24 wird das Rückenetikett festgedrückt. Es ist -wie vorzugsweise sämtliche auf die Flasche 7 aufzubringende Etiketten- mit einem Haftkleber versehen. Da die Etikettenabtastung 44 die Zuführung des zum ersten Etikett gehörenden Rückenetiketts erfaßt, ist es durch Zeitsteuerung der Steuereinrichtung möglich, im geeigneten Augenblick den nach Zuführung des Rückenetiketts bereits wieder ausgeschalteten Etikettenvorzug 38 erneut zu aktivieren, so daß vom Etikettenbandträger 31 an der Spendekante 36 das nachfolgende Rumpfetikett freigegeben und zum richtigen Zeitpunkt in Abhängigkeit von der Drehgeschwindigkeit der Flasche 7 auf deren Vorderseite übertragen wird. Durch die Zeitsteuerung ist es möglich, daß Rücken- und Rumpfetikett an der Mantelfläche der Flasche 7 zueinander diametral gegenüberliegende Positionen einnehmen, wobei die auf der Flasche 7 vorhandenen Umfangsabstände zwischen Rücken- und Rumpfetikett größer als die Abstände zwischen Rücken- und Rumpfetikett auf dem Etikettenbandträger 31 sind.

Ferner ist es durch die mittels der Etikettenabtastung 44 ausgelösten Zeitsteuerung der Steuereinrichtung möglich, nunmehr -nach Aufbringen des aus Rücken- und Rumpfetikett bestehenden ersten Etiketts-die Drehbewegung der sich in der Bearbeitungsstation 1 befindlichen Flasche 7 in vorbestimmter Winkelstellung zu stoppen. Dies erfolgt durch Anhalten der Antriebsgummirolle 22. In der Stopposition wird nunmehr das zweite Etikett zugeführt. Im Detail geschieht folgendes:

Die Flasche 7 wird -wie erwähnt- in der Stopposition in vorbestimmbarer Winkelstellung zwischen Antriebsgummirolle 22 und den Gegendruckrollen 24 gehalten. Das Herbeiführen der vorbestimmbaren Winkelstellung wird entweder -wie bereits erwähntdurch die Zeitsteuerung oder aber durch einen zweiten Sensor bewirkt, der das erste Etikett (entweder das Rücken- oder das Rumpfetikett) abtastet. Mithin ist es entweder durch Zeitsteuerung oder durch den zweiten Sensor möglich, die genaue Stopposition anzufahren, so daß das zweite Etikett maßgenau in der gewünschten Relativstellung zum ersten Etikett aufgebracht werden kann. Für das Zuführen des zweiten Etiketts wird nach dem Ansprechen der Zeitsteuerung bzw. im Ansprechen des zweiten Sensors der Etikettenvorzug 65 aktiviert, wodurch zum Spenden eines zweiten Etiketts der Etikettenbandträger 52 über die Spendekante 63 gezogen wird. Der Vorschub des Etikettenbandträgers 52 erfolgt nur so lange, bis ein Etikett 2 gelöst ist und wird anschließend mittels der Etikettenabtastung 55 gestoppt. Letztere ist in der Lage durch die mit der Abtastrolle 57 vorgenommene Etikettenabtastung den Anfang und das Ende jedes zweiten Etiketts zu erfassen und einen entsprechenden elektrischen Impuls (Kontaktschraube 58, Gegenkontakt 59) an die Steuereinrichtung zu übermitteln. Daß die Etikettenabtastung 55 ortsversetzt zur Spendekante 63 liegt ist unerheblich, da die zweiten Etiketten stets im gleichen Abstand auf dem Etikettenbandträger 52 angeordnet sind.

Das die Spendekante 63 verlassende zweite Etikett wird von der Vakuumeinrichtung 74 der Etikettenübertragungseinrichtung 71 übernommen, wobei die Vakuumeinrichtung 74 an der haftkleberfreien Seite des Etiketts angreift und die Haftkleberseite der Flasche 7 zugekehrt ist.

Durch Bewegung des Schwenkhebels 72 wird das zweite Etikett, das ein Brustetikett darstellt, gegen den entsprechenden Mantelflächenbereich der Flasche 7 gedrückt. Es erfolgt dabei lediglich ein linienförmiges Anheften, wobei die Position des zweiten Etiketts jedoch schon einwandfrei und unverrückbar bestimmt ist. Der Anheftdruck des zweiten Etiketts wird von einem dritten Sensor erfaßt, der das Verlassen des Behälters 7 aus der ersten Bearbeitungsstation 19 auslöst. Hierzu wird die Kolben/Zylinder-Einheit 30 aktiviert, die die Gabel 26 zurückzieht, so daß der Behälter 7 freigegeben wird. Dieser führt daher unter Beibehaltung seiner vorgegebenen Winkelstellung eine translatorische Bewegung bis in die zweite Bearbeitungsstation 20 aus. Der Einlauf der Flasche 7 in die zweite Bearbeitungsstation 20 wird von einem vierten Sensor erfaßt, der das Absenken der Kapselaufbringvorrichtung 75 auslöst. Hierdurch wird die Flasche 7 ortsfest gehalten und eine Kapsel an den Flaschenhals angerollt. Gleichzeitig erfolgt eine Aktivierung der Kolben/Zylinder-Einheit 78, so daß das Andrückkissen 79 das zweite Etikett vollflächig auf die Behältermantelwandung drückt. Alternativ zum Anrollen der Kapsel ist auch ein Aufschrumpfen einer Kapsel möglich.

Ist die Kapsel aufgebracht und die Andrückvorrichtung 77 in die Ausgangsposition zurückgefahren, so gibt die Vereinzelungsvorrichtung 13 die nächste Flasche 7 frei, die dann -in entsprechender Weisemit Etiketten versehen wird.

Zur Erhöhung der Durchsatzzahl ist es auch möglich, bereits eine neue Flasche 7 in die erste Bearbeitungsstation 19 einlaufen zu lassen, wenn sich die vorherige Flasche 7 noch in der zweiten Bearbeitungsstation 20 befindet.

Die Etikettiervorrichtung 1 ermöglicht es nach einem anderen Ausführungsbeispiel ferner, in der ersten Bearbeitungsstation 19 eine winkelgenaue Ausrichtung eines Behälters 6 vorzunehmen, so daß die Etiketten eine bestimmte Relativlage zum Behälter 6 einnehmen. Hierzu können zu sensierende Behältermarkierungen vorgesehen sein, die insbesondere als Vorsprünge oder Vertiefungen ausgebildet sind.

Alternativ ist es auch möglich, daß in die Bearbeitungsstation 19 bereits eine mit Kapsel versehene Flasche einläuft, die eine Markierung zur Behälterausrichtung trägt. Diese kann beispielsweise von einem Markenleser erfaßt werden. Weist -wie beschrieben- die Flasche 7 bereits eine Kapsel auf, so entfällt selbstverständlich das Anrollen einer Kapsel in der zweiten Bearbeitungsstation 20.

Sofern das zweite Etikett als Sektschleife oder dergleichen ausgebildet ist, die in der ersten Bearbeitungsstation 19 von der Zuführeinrichtung 81 auf die Flasche 7 übertragen wird, kann anstelle des Andrückkissens 79 der Andrückvorrichtung 77 eine Andrückrolle vorgesehen sein, die die Sektschleife ganzflächig anrollt. Es ist auch der Einsatz mehrerer Andrückrollen möglich.
¹ The German sentence contains the word "eine" ("one") which appears to have no syntactic connection; the translator has assumed it to be superfluous.)

## Patentansprüche

1. Verfahren zum Aufbringen von Etiketten für Behälter, wobei auf der Mantelfläche des Behälters ein erstes und in bestimmter Relativstellung zu diesem mindestens ein zweites Etikett befestigt wird und das Aufbringen des ersten Etiketts unter Drehung des Behälters um seine Hochachse erfolgt, **dadurch gekennzeichnet**, daß die Drehbewegung des Behälters (6) in der Ortsposition, in der das erste Etikett aufgebracht wurde, in vorbestimmbarer Winkelstellung gestoppt wird und daß in dieser Ortsposition das zweite Etikett zugeführt wird.

2. Verfahren nach Anspruch 1, **dadurch gekennzeichnet**, daß die Zuführung des zweiten Etiketts in radialer Richtung zum Behälter (6) erfolgt.

3. Verfahren nach einem der vorhergehenden Ansprüche, **dadurch gekennzeichnet**, daß der Behälter (6) unter Beibehaltung der vorbestimmten Winkelstellung in eine weitere Bearbeitungsstation (20) zum im wesentlichen vollflächigen Anpressen des zweiten Etiketts bewegt wird.

4. Verfahren nach einem der vorhergehenden Ansprüche, **dadurch gekennzeichnet**, daß der als Flasche (7) ausgebildete Behälter (6) in der zweiten Bearbeitungsstation (20) mit einer Kapsel versehen wird.

5. Verfahren nach einem der vorhergehenden Ansprüche, **dadurch gekennzeichnet**, daß das Anpressen des zweiten Etiketts und das Anbringen der Kapsel gleichzeitig erfolgen.

6. Verfahren nach einem der vorhergehenden Ansprüche, **dadurch gekennzeichnet**, daß die Kapsel unter Stillstand des Behälters (6) angerollt oder aufgeschrumpft wird.

7. Verfahren nach einem der vorhergehenden Ansprüche, **dadurch gekennzeichnet**, daß der Behälter (6) in einer ersten Bearbeitungsstation (19) mit den Etiketten versehen wird, und daß in der weiteren, zweiten Bearbeitungsstation (20) die Anpressung des zweiten, bereits haftenden Etiketts erfolgt, wobei der Behälter (6) von der ersten (19) zur zweiten Bearbeitungsstation (20) eine translatorische Bewegung ausführt.

8. Verfahren nach einem der vorhergehenden Ansprüche, **dadurch gekennzeichnet**, daß bei der Drehbewegung des Behälters (6) auf der Vorder- und Rückseite jeweils ein Teil des ersten Etiketts aufgebracht wird.

9. Verfahren nach einem der vorhergehenden Ansprüche, **dadurch gekennzeichnet**, daß zunächst auf der Rückseite ein Rückenetikett und dann auf der Vorderseite ein Rumpfetikett oder daß zunächst auf der Vorderseite ein Rumpfetikett und dann auf der Rückseite ein Rückenetikett mittels eines vorschubgesteuerten Etikettenbandträgers aufgebracht wird.

10. Verfahren nach einem der vorhergehenden Ansprüche, **dadurch gekennzeichnet**, daß als zweites Etikett ein Brustetikett auf den als Flasche (7) ausgebildeten Behälter (6) aufgebracht wird.

11. Verfahren nach einem der vorhergehenden Ansprüche, **dadurch gekennzeichnet**, daß ein erster Sensor den Einlauf des Behälters (6) in eine die erste Bearbeitungsstation (19) bildende Behälterdrehstation (21) erfaßt und die Drehbewegung einleitet.

12. Verfahren nach einem der vorhergehenden Ansprüche, **dadurch gekennzeichnet**, daß in Abhängigkeit von der Drehgeschwindigkeit des Behälters (6) der Vorschubzeitpunkt des Etikettenbandträgers gesteuert wird.

13. Verfahren nach einem der vorhergehenden Ansprüche, **dadurch gekennzeichnet**, daß die Position des ersten Etiketts auf dem Behälter (6) erfaßt wird.

14. Verfahren nach einem der vorhergehenden Ansprüche, **dadurch gekennzeichnet**, daß die Positionserfassung des ersten Etiketts durch eine Etikettenabtastung erfolgt.

15. Verfahren nach einem der vorhergehenden Ansprüche, **dadurch gekennzeichnet**, daß die Etikettenabtastung an einer ersten Spendeeinrichtung durchgeführt wird.

16. Verfahren nach einem der vorhergehenden Ansprüche, **dadurch gekennzeichnet**, daß die Positionserfassung mittels Zeitsteuerung erfolgt.

17. Verfahren nach einem der vorhergehenden Ansprüche, **dadurch gekennzeichnet**, daß die Positionserfassung durch einen zweiten Sensor erfolgt.

18. Verfahren nach einem der vorhergehenden Ansprüche, **dadurch gekennzeichnet**, daß der zweite Sensor das erste Etikett und/oder eine Behältermarkierung erfaßt.

19. Verfahren nach einem der vorhergehenden Ansprüche, **dadurch gekennzeichnet**, daß die Behältermarkierung eine an einer dem als Flasche (7) ausgebildeten Behälter (6) zugeordneten Kapsel angeordnet ist.

20. Verfahren nach einem der vorhergehenden Ansprüche, **dadurch gekennzeichnet**, daß der Behälter (6) die erste Bearbeitungsstation (19) verläßt, wenn ein dritter Sensor das erfolgte Anheften des zweiten Etiketts erfaßt.

21. Verfahren nach einem der vorhergehenden Ansprüche, **dadurch gekennzeichnet**, daß ein vierter Sensor den Einlauf des Behälters (6) in die zweite Bearbeitungsstation (20) erfaßt.

22. Vorrichtung zum Aufbringen von Etiketten auf Behälter (6), mit einer Behältertransporteinrichtung (2), einer Behälterdrehstation (21) zum tangentialen Zuführen und Anbringen eines ersten Etiketts und einer Zuführ- (81) sowie Andrückvorrichtung (77) für mindestens ein zweites Etikett, insbesondere zur Durchführung des Verfahrens nach einem oder mehreren der vorhergehenden Ansprüche 1 bis 21, **dadurch gekennzeichnet**, daß Behälterdrehstation (21) und Zuführeinrichtung (81) eine Bearbeitungsstation (19) bilden, wobei die Behälterdrehstation (21) den Behälter (6) zwischen sich aufnehmende, die Drehbewegung bewirkende Andruckrollen (Antriebsgummirolle 22, Gegendruckrollen 24) aufweist, die durch Anhalten die Drehbewegung des Behälters (6) positionsgenau stoppen, und daß in dieser Stop-Position dann die Zuführeinrichtung (81) das zweite Etikett auf den Behälter (6) aufbringt.

23. Vorrichtung nach Anspruch 22, **dadurch gekennzeichnet**, daß die Behältertransporteinrichtung (2) als Gliederkettenband (3), insbesondere Metallgliederkettenband, ausgebildet ist.

24. Vorrichtung nach einem der vorhergehenden Ansprüche, **dadurch gekennzeichnet**, daß das erste Etikett von einer ersten (32) und das zweite Etikett von einer weiteren, zweiten Spendeeinrichtung (82) geliefert wird und daß die erste (32) und die zweite Spendeeinrichtung (82) Spendekanten (36,63) aufweisen, um die die zugehörigen Etikettenbandträger (31,52) zum Lösen der Etiketten herumgeführt sind.

25. Vorrichtung nach einem der vorhergehenden Ansprüche, **dadurch gekennzeichnet**, daß das zweite Etikett von einer Vakuumeinrichtung (74) oder einer elektrostatisch wirkenden Haltevorrichtung übernommen und von dieser dem Behälter (6) zugeführt wird.

26. Vorrichtung nach einem der vorhergehenden Ansprüche, **dadurch gekennzeichnet**, daß die zweite Bearbeitungsstation (20) die Andrückvorrichtung (77) für das zweite bereits auf dem Behälter (6) haftende Etikett aufweist.

27. Vorrichtung nach einem der vorhergehenden Ansprüche, **dadurch gekennzeichnet**, daß die zweite Bearbeitungsstation (20) eine Kapselaufbringvorrichtung (75) für den als Flasche (7) ausgebildeten Behälter (6) aufweist.

28. Vorrichtung nach einem der vorhergehenden Ansprüche, **dadurch gekennzeichnet**, daß die zweite Bearbeitungstation (20) eine Kapselschrumpfstation für den als Flasche (7) ausgebildeten Behälter (6) aufweist.

## Claims

1. A process for applying container labels, wherein a first label and, at a specific relative position thereto, at least a second label are secured to the outer surface of the container, and the application of the first label is carried out during rotation of the container about its vertical axis, **characterised in that** the rotational movement of the container (6) is stopped at a pre-determined angular setting in the position wherein the first label was applied, and in this position the second label is delivered.

2. A process in accordance with claim 1, **characterised in that** the feed of the second label to the container (6) is carried out radially.

3. A process in accordance with one of the preceding claims, **characterised in that**, whilst the predetermined angular setting is maintained, the container (6) is moved to a further processing station (20) for substantially all-over pressing-on of the second label.

4. A process in accordance with one of the preceding claims, **characterised in that** the container (6) in the form of a bottle (7) is provided with a sheath at the second processing station (20).

5. A process in accordance with one of the preceding claims, **characterised in that** the pressing on of the second label and the application of the sheath take place simultaneously.

6. A process in accordance with one of the preceding claims, **characterised in that** the sheath is rolled on or shrunk on whilst the container (6) is kept still.

7. A process in accordance with one of the preceding claims, **characterised in that** the container (6) is provided with the labels at a first processing station (19) and at the further, second processing station (20) the pressing-on of the second label, which is already adhering, takes place, the container (6) carrying out a translatory movement from the first (19) to the second processing station (20).

8. A process in accordance with one of the preceding claims, **characterised in that** upon rotational movement of the container (6) one part of the first label is applied on the front side and one part is applied on the rear side respectively.

9. A process in accordance with one of the preceding claims, **characterised in that** firstly a rear label is applied to the rear side and then a body label is applied to the front side, or firstly a body label is applied to the front side and then a rear label is applied to the rear side, by means of a feed-controlled label conveying strip.

10. A process in accordance with one of the preceding claims, **characterised in that**, as a second label, a neck label is applied to the container (6)which is in the form of a bottle (7).

11. A process in accordance with one of the preceding claims, **characterised in that** a first sensor detects the entry of the container (6) into a container-rotating station (21) forming the first processing station (19), and actuates the rotational movement.

12. A process in accordance with one of the preceding claims, **characterised in that** the time of feed of the label-conveying strip is controlled in dependence upon the rotational speed of the container (6).

13. A process in accordance with one of the preceding claims, **characterised in that** the position of the first label on the container (6) is detected.

14. A process in accordance with one of the preceding claims, **characterised in that** the position detection of the first label is carried out by means of label scanning.

15. A process in accordance with one of the preceding claims, **characterised in that** the label scanning is carried out at a first dispensing device.

16. A process in accordance with one of the preceding claims, **characterised in that** the position detection is carried out by means of a time control system.

17. A process in accordance with one of the preceding claims, **characterised in that** the position detection is carried out by a second sensor.

18. A process in accordance with one of the preceding claims, **characterised in that** the second sensor detects the first label and/or a container marking.

19. A process in accordance with one of the preceding claims, **characterised in that** the container marking is provided on a sheath associated with the container (6) which is in the form of a bottle (7)¹.

20. A process in accordance with one of the preceding claims, **characterised in that** the container (6) leaves the first processing station (19) when a third sensor has detected the successful provisional securing of the second label.

21. A process in accordance with one of the preceding claims, **characterised in that** a fourth sensor detects the entry of the container (6) into the second processing station (20).

22. A device for applying labels to containers (6), with a container-transporting device (2), a container-rotating station (21) for tangential feed and application of a first label, and a feed (81) and pressing-on device (77) for at least a second label, in particular for carrying out the process in accordance with one or more of the preceding claims 1 to 21, **characterised in that** the container-rotating station (21) and the feed device (81) form a processing station (19), the container-rotating station (21) having pressing-on rollers (drive adhesive roller 22, counterpressure roller 24) holding the container between themselves and actuating the rotational movement, and, by stoppage, the said rollers stop the rotational movement of the container (6) in an exact position, and in this stopped position the feed device (81) then applies the second label to the container (6).

23. A device in accordance with claim 22, **characterised in that** the container-transporting device (2) is formed as an open-link chain conveyor (3), in particular a metal open-link chain conveyor.

24. A device in accordance with one of the preceding claims, **characterised in that** the first label is delivered by a first dispensing device (32) and the second label is delivered by a second dispensing device (82) and the first (32) and second dispensing devices (82) have dispensing edges (36, 63) about which the associated label-conveying strip (31, 52), for release of the labels, is guided.

25. A device in accordance with one of the preceding claims, **characterised in that** the second label is taken over by a vacuum device (74) or an electrostatically effective retaining device, and is fed from the device to the container (6).

26. A device in accordance with one of the preceding claims, **characterised in that** the second processing station (20) includes the pressing-on device (77) for the second label which is already adhering to the container (6).

27. A device in accordance with one of the preceding claims, **characterised in that** the second processing station (20) has a sheath application device (75) for the container (6) which is in the form of a bottle (7).

28. A device in accordance with one of the preceding claims, **characterised in that** the second processing station (20) has a sheath shrink-on station for the container (6) which is in the form of a bottle (7).

## Revendications

1. Procédé pour apposer des étiquettes pour récipients, sur lesquels on fixe une première étiquette sur la surface extérieure du récipient et dans une position relativement déterminée par rapport à celle-ci au moins une deuxième étiquette et l'apposition de la première étiquette a lieu en faisant tourner le récipient sur son axe vertical, caractérisé en ce que le mouvement de rotation du récipient (6) est stoppé dans la position locale, dans laquelle la première étiquette a été apposées, dans une position angulaire pouvant être déterminée et en ce que la deuxième étiquette est amenée dans cette position locale.

2. Procédé selon la revendication 1, caractérisé en ce que l'alimentation de la deuxième étiquette a lieu dans le sens radial par rapport au récipient (6).

3. Procédé selon l'une des revendications précédentes, caractérisé en ce que le récipient (6) en conservant la position angulaire prédéterminée est mis dans un autre poste de traitement (20) pour presser la seconde étiquette sur sensiblement toute la surface.

4. Procédé selon l'une des revendications précédentes, caractérisé en ce que le récipient (6) constitué sous la forme d'une bouteille (7) est muni d'une capsule dans le deuxième poste de traitement (20).

5. Procédé selon l'une des revendications précédentes, caractérisé en ce que le passage de la deuxième étiquette et l'apposition de la capsule ont lieu en même temps.

6. Procédé selon l'une des revendications précédentes, caractérisé en ce que la capsule est moletée ou posée à chaud, le récipient (6) étant à l'arrêt.

7. Procédé selon l'une des revendications précédentes, caractérisé en ce que le récipient (6) est muni des étiquettes sur un premier poste de traitement (19) et en ce que sur l'autre second poste de traitement (20) a lieu le pressage de la deuxième étiquette, déjà adhérente, le récipient (6) exécutant du premier au second poste de traitement (20) un mouvement de translation.

8. Procédé selon l'une des revendications précédentes, caractérisé en ce que lors du mouvement de rotation du récipient (6) une partie de la première étiquette est mise sur le côté avant et sur le côté arrière.

9. Procédé selon l'une des revendications précédentes, caractérisé en ce qu'on dispose d'abord sur le côté arrière une étiquette postérieure et ensuite sur le côté avant une étiquette de fuselage ou en ce qu'on dispose d'abord sur le côté avant une étiquette de fuselage et ensuite sur le côté arrière une étiquette arrière au moyen d'une bande transporteuse d'étiquette à avance commandée.

10. Procédé selon l'une des revendications précédentes, caractérisé en ce que l'on dispose comme seconde étiquette une collerette sur le récipient (6) constituée sous la forme d'une bouteille (7).

11. Procédé selon l'une des revendications précédentes, caractérisé en ce qu'un premier détecteur détecte l'introduction du récipient (6) dans un poste conçu pour faire tourner le récipient, formant le premier poste de traitement (19) et met en marche le mouvement de rotation.

12. Procédé selon l'une des revendications précédentes, caractérisé en ce qu'on commande l'instant d'avancement de la bande transporteuse des étiquettes en fonction de la vitesse de rotation du récipient (6).

13. Procédé selon l'une des revendications précédentes, caractérisé en ce que la position de la première étiquette est détectée sur le récipient (6).

14. Procédé selon l'une des revendications précédentes, caractérisé en ce que la détection de la position de la première étiquette a lieu au moyen d'un palpage des étiquettes.

15. Procédé selon l'une des revendications précédentes, caractérisé en ce que le palpage des étiquettes est réalisé sur un premier dispositif distributeur.

16. Procédé selon l'une des revendications précédentes, caractérisé en ce que la détection de la position a lieu au moyen d'une commande de synchronisation.

17. Procédé selon l'une des revendications précédentes, caractérisée en ce que la détection de la position a lieu au moyen d'un deuxième détecteur.

18. Procédé selon l'une des revendications précédentes, caractérisé en ce que le deuxième détecteur détecte la première étiquette et/ou un marquage du récipient.

19. Procédé selon l'une des revendications précédentes, caractérisé en ce que le marquage du récipient est disposé sur une capsule associée au récipient (6) constitué comme une bouteille (7).

20. Procédé selon l'une des revendications précédentes, caractérisé en ce que le récipient (6) quitte le premier poste de traitement, quand un troisième détecteur détecte l'adhérence réussie de la deuxième étiquette.

21. Procédé selon l'une des revendications précédentes, caractérisé en ce qu'un quatrième détecteur détecte l'introduction du récipient (6) dans le deuxième poste de traitement (20).

22. Dispositif pour apposer des étiquettes sur le récipient (6), avec un dispositif de transport de récipients (2), un poste de traitement pour faire tourner le récipient (21) servant à amener tangentiellement et s'apposer une première étiquette dans un dispositif d'alimentation (81) et en même temps de pressage (77) pour au moins une deuxième étiquette, en particulier pour la mise en oeuvre du procédé selon une ou plusieurs des revendications précédentes 1 à 21, caractérisé en ce que le poste servant à faire tourner le récipient (21) et le dispositif d'alimentation (81) constituent un poste de traitement (19), le poste de traitement servant à faire tourner le récipient (21) présente le récipient (6) entre des rouleaux presseurs (rouleaux d'entraînement en caoutchouc 22, rouleaux contre-presseurs 24), se relevant, provoquant le mouvement de rotation, qui stoppent le mouvement de rotation du récipient (6) en l'arrêtant en position exacte et en ce que dans cette position d'arrêt, le dispositif d'alimentation appose alors la deuxième étiquette sur le réservoir (6).

23. Dispositif selon la revendication 22, caractérisé en ce que le dispositif de transport du récipient (2) est constitué sous forme d'une bande à chaîne à maillons (3), en particulier des bandes à chaîne à maillons métalliques.

24. Dispositif selon l'une des revendications précédentes, caractérisé en ce que la première étiquette est livrée par un premier dispositif distributeur (32) et la deuxième étiquette est livrée par un autre dispositif distributeur, un deuxième dispositif (82) et en ce que le premier (32) et le deuxième dispositif distributeur (82) présentent des bords distributeurs (36, 63), autour desquels les bandes de transport d'étiquettes correspondantes (31, 52) sont enroulées pour détacher les étiquettes.

25. Dispositif selon l'une des revendications précédentes, caractérisé en ce que la deuxième étiquette est prise par un dispositif sous vide (74) ou un dispositif de maintien agissant de façon électrostatique et est envoyée par celui-ci au récipient (6).

26. Dispositif selon l'une des revendications précédentes, caractérisé en ce que le deuxième poste de traitement (20) présente le dispositif de pressage (77) pour la deuxième étiquette déjà adhérent sur le récipient (6).

27. Dispositif selon l'une des revendications précédentes, caractérisé en ce que le deuxième poste de traitement (20) présente un dispositif de mise en place de la capsule (75) pour le récipient (6) constitué sous la forme d'une bouteille (7).

28. Dispositif selon l'une des revendications précédentes, caractérisé en ce que le deuxième poste de traitement (20) présente un poste de pose à chaud de la capsule pour le récipient (6) constitué sous la forme d'une bouteille.
